# FASCICULE DE BREVET EUROPEEN

(11) **EP 3 986 638 B1**
(45) Date de publication et mention de la délivrance du brevet: **22.11.2023**
(21) Numéro de dépôt: 20731891.6
(22) Date de dépôt: 16.06.2020
(51) Int. Cl.: B22D 2/00, B22D 11/055, B22D 11/18, B22D 11/22

(54) **PROCÉDÉ POUR ÉQUILIBRER UN ÉCOULEMENT D'ACIER LIQUIDE DANS UNE LINGOTIÈRE ET SYSTÈME DE COULÉE CONTINUE D'ACIER LIQUIDE**
VERFAHREN ZUM AUSGLEICHEN EINES STROMS VON FLÜSSIGEM STAHL IN EINER KOKILLE UND DURCHFLUSSSYSTEM FÜR FLÜSSIGEN STAHL
METHOD FOR BALANCING A FLOW OF LIQUID STEEL INTO A CASTING DIE AND CONTINUOUS FLOW SYSTEM FOR LIQUID STEEL

(30) Priorité: 21.06.2019 BE 201905406
(43) Date de publication de la demande: 27.04.2022
(73) Titulaire: EBDS Engineering, 4100 Seraing (BE)
(72) Inventeur: ZULIANI, Gianni, 4100 Seraing (BE); CASTIAUX, Etienne, 4100 Seraing (BE)
(74) Mandataire: LLR
(86) Numéro de dépôt international: PCT/EP2020/066604
(87) Numéro de publication internationale: WO 2020/254309

(56) Documents cités:
- WO-A1-2012/168005
- BE-B1- 1 025 314
- US-A1- 2011 127 002
- US-A1- 2019 168 293

## Description

L'invention concerne une installation de coulée continue de métaux. Plus particulièrement, l'invention concerne un procédé pour équilibrer un écoulement d'acier liquide dans une lingotière. Selon un autre de ses aspects, l'invention concerne un système de coulée continue d'acier liquide.

Une installation de coulée continue de métaux, par exemple, une installation de coulée continue d'acier, comprend généralement une lingotière dans laquelle on verse un métal liquide depuis un distributeur ou répartiteur en vue de sa solidification sous une forme adéquate. Il peut par exemple s'agir d'une lingotière sans fond, auquel cas le métal refroidit en formant une brame. Pour refroidir le métal liquide, des parois de la lingotière sont accolées ou adossées à des dispositifs de refroidissement, par exemple du type à liquide. La lingotière et les dispositifs de refroidissement sont dimensionnés en fonction de la vitesse d'écoulement du métal de sorte que la brame, lorsqu'elle sort de la lingotière, présente une surface externe solidifiée d'une épaisseur suffisamment importante pour piéger le métal encore liquide se trouvant au coeur de la brame.

Le répartiteur est équipé d'une, voire plusieurs, busette sous le niveau d'acier dans la lingotière destinée à protéger le métal liquide lors de son écoulement vers la lingotière. Généralement, la busette est disposée symétriquement par rapport à la lingotière de manière à ce que l'écoulement soit le plus homogène possible pendant les opérations de coulée continue comme visible dans les configurations des documents BE 1 025 314 B1, US 2011/127002 A1 et WO 2012/168005 A1. En effet, un écoulement non équilibré dans la lingotière peut avoir des conséquences négatives sur la qualité de la brame, telles que des risques de percée, une hétérogénéité de l'acier coulé, une mauvaise répartition de la poudre lubrifiante, etc.

Néanmoins, certains incidents peuvent perturber l'équilibre de l'écoulement de l'acier liquide depuis le répartiteur dans la lingotière. Par exemple, il peut arriver qu'une des ouïes de la busette soit érodée ou colmatée à l'alumine, que de l'acier se solidifie dans la busette, ou qu'un débris se loge dans la busette. Tous ces incidents ont pour effet de perturber la symétrie de l'écoulement et donc potentiellement de nuire à la qualité des brames produites, voire de détériorer l'installation de coulée continue. A ce jour, aucune solution n'existe pour détecter de telles situations et encore moins d'y remédier.

Un but de l'invention est de permettre la détection des incidents perturbant l'écoulement de l'acier liquide et de rétablir la symétrie de l'écoulement.

A cet effet, on prévoit selon l'invention un procédé pour équilibrer un écoulement d'acier liquide dans une lingotière selon la revendication 1.

Ainsi, il est possible de déterminer si l'écoulement est perturbé grâce à la mesure de caractéristiques de l'écoulement et à la comparaison de ces mesures avec un modèle prédéfini. On permet dès lors une évaluation pratiquement instantanée de la qualité de l'écoulement. Et dans le cas où une perturbation intervient, c'est-à-dire un écart suffisamment important entre les caractéristiques mesurées et le modèle, il est possible de réagir en ajustant l'écoulement de manière à atténuer les perturbations. On améliore de la sorte significativement la qualité des brames produites.

Avantageusement, les étapes a) à c) sont répétées en continu pendant les opérations de coulée.

Le procédé peut ainsi être mis en oeuvre tout le long de la période de fonctionnement de l'installation de coulée continue.

Avantageusement, les caractéristiques de l'écoulement sont obtenues par une analyse des caractéristiques thermiques de l'acier dans la lingotière.

La température de lingotière étant aisément mesurable en un grand nombre de positions, cela contribue à rendre le procédé facile à mettre en oeuvre.

Avantageusement, la lingotière est du type constituée par un assemblage de plaques métalliques adossées à des dispositifs de refroidissement configurés pour permettre le refroidissement des plaques métalliques par la circulation d'un fluide de refroidissement, comprenant une fibre optique, comportant une pluralité de filtres de Bragg, s'étendant dans une paroi d'au moins une desdites plaques, la fibre optique s'étendant dans une direction non parallèle à l'axe de coulée de la lingotière.

Avantageusement, le procédé comprend en outre les étapes suivantes :
- mesure de la température d'au moins une paroi de la lingotière au moyen de la fibre optique, et
- ajustement de l'écoulement.

La mesure de la température se fait ainsi grâce à la fibre optique, qui est fiable et facile à mettre en place dans la lingotière. En particulier, on peut utiliser une lingotière telle que décrite dans la demande de brevet belge 2018/5193 ou dans la demande de brevet belge déposée simultanément à la présente demande.

Selon l'invention, l'ajustement de l'écoulement est réalisé en opérant un mouvement relatif entre la busette et la lingotière.

Selon l'invention, le mouvement relatif entre la busette et la lingotière est opéré suivant une direction parallèle à l'axe longitudinal de la lingotière.

Avantageusement, la busette est solidaire du répartiteur et le mouvement relatif entre la busette et la lingotière est réalisé en déplaçant le répartiteur par rapport à la lingotière. Par exemple en opérant un léger mouvement du chariot porte-répartiteur.

Suivant une variante de réalisation, le mouvement relatif entre la busette et la lingotière est opéré par décalage angulaire de la busette selon l'axe longitudinal de la lingotière. Selon une variante de l'invention, on combine les deux mouvements (linéaire et angulaire).

En variante, dans le cas où le répartiteur est pourvu d'un dispositif de remplacement de busette de coulée ou de régulation du débit d'acier par étranglement au moyen d'une plaque déplacée perpendiculairement à la direction de l'écoulement, il est suffisant de déplacer un tel dispositif par rapport à la lingotière.

L'ajustement de l'écoulement est ainsi réalisé par une opération simple à mettre en oeuvre.

On prévoit également selon l'invention un système de coulée continue d'acier liquide d'un répartiteur vers une lingotière de coulée continue selon la revendication 7.

Avantageusement, les moyens d'ajustement comprennent un chariot porte-répartiteur.

Les moyens d'ajustement sont ainsi formés par des moyens simples.

On va maintenant présenter un mode de réalisation de l'invention donné à titre d'exemple non limitatif et à l'appui des figures annexées sur lesquelles :
- la figure 1 est une vue d'ensemble d'une installation de coulée continue de métaux permettant la mise en oeuvre d'un procédé pour équilibrer un écoulement d'acier liquide dans une lingotière selon l'invention,
- les figures 2a et 2b sont des schémas illustrant le fonctionnement de l'installation de la figure 1,
- la figure 3 est une vue en coupe de la lingotière de l'installation de la figure 1,
- la figure 4 est une vue en perspective d'une plaque de la lingotière de la figure 3,
- la figure 5 est une vue en coupe longitudinale d'une fibre optique contenue dans la paroi de la figure 4,
- la figure 6 est un schéma expliquant le fonctionnement de la fibre optique de la figure 5, et
- la figure 7 est une vue à plus grande échelle de l'installation de la figure 1 illustrant la mise en oeuvre du procédé pour équilibrer l'écoulement d'acier liquide dans la lingotière.

On a représenté en figure 1 une installation de coulée continue de métaux 2. Elle a une configuration classique, si bien que la plupart de ses éléments constitutifs ne seront présentés que brièvement.

L'installation 2 comprend des poches 4 contenant du métal liquide qu'on souhaite faire refroidir. Les poches 4 sont ici au nombre de deux et sont portées par un bras motorisé 6. Ce bras motorisé 6 est notamment apte à déplacer les poches 4 qui sont amenées pleine dans la zone de coulée par un système de transport (par exemple un pont roulant, non représenté) en provenance d'une zone de remplissage où le métal fondu peut y être versé, par exemple un four ou un convertisseur (non représenté) avant de les amener à la position illustrée en figure 1. Après vidange de la poche 4, le bras motorisé 6 permet également de positionner la poche vide dans une position où le système de transport peut la reprendre et l'amener en zone de préparation où elle sera reconditionnée avant de retourner en zone de remplissage.

L'installation 2 comprend un répartiteur ou bassin répartiteur 8 situé en dessous des poches 4. Ces dernières présentent un fond ouvrable permettant de faire couler le métal liquide dans le répartiteur 8.

Le répartiteur 8 comprend un orifice d'écoulement qui peut être obturé par une quenouille 10 qui permet de contrôler l'écoulement de métal liquide. L'orifice d'écoulement du répartiteur se prolonge par une busette de protection 11 (également appelée tube de coulée d'entrée immergée, SEN) permettant de protéger le métal liquide déversé. La busette 11 est solidaire du répartiteur 8.

Comme cela est plus visible sur la figure 2a et à plus grande échelle sur la figure 2b, la busette 11 débouche dans une ouverture supérieure d'une lingotière 12. Il s'agit ici d'une lingotière sans fond présentant un axe de coulée qui est vertical. La lingotière 12 sera décrite plus en détails plus loin.

L'installation 2 comprend des dispositifs de refroidissement 14 positionnés sur une surface externe de la lingotière 12. Il s'agit de dispositifs de refroidissement du type à liquide. Ils comprennent à cet effet des conduits dans lequel s'écoule un fluide réfrigérant, par exemple de l'eau. Le fluide réfrigérant absorbe la chaleur du métal liquide se trouvant dans la lingotière 12 afin de le faire refroidir et solidifier. Ici, le métal se solidifie sous la forme d'une brame présentant une surface externe solidifiée 18 enclavant un noyau liquide 20.

L'installation 2 comprend un guide à rouleaux 16 se trouvant en aval de la lingotière 12. Le guide 16 permet de guider la brame, dont une surface externe 18 est solidifiée, hors de la lingotière 12. Comme cela est visible sur la figure 2a, la brame se solidifie progressivement à mesure qu'elle se déplace dans le guide 16. En d'autres termes, plus on s'éloigne de la lingotière 12, plus la surface externe solidifiée 18 de la brame augmente en volume et plus le noyau liquide 20 de la brame diminue en volume.

On a représenté la lingotière 12 plus en détails sur la figure 3. Elle présente ici quatre plaques 22 (la quatrième n'étant pas visible du fait de la position du plan de coupe). Les plaques 22 sont réalisées en cuivre ou en alliage de cuivre, qui sont des matériaux présentant une grande conductivité thermique et facilitent donc les échanges de chaleur entre les dispositifs de refroidissement 14 et la lingotière 12. Les plaques 22 sont agencées de sorte que la lingotière 12 présente une section droite globalement rectangulaire ou carrée. On pourrait toutefois prévoir d'agencer les plaques de sorte que la lingotière présente une toute autre forme de section droite ou non. Par exemple, une section supérieure en forme d'entonnoir conventionnellement utilisée pour la coulée en brame mince.

Dans ce qui suit, pour des raisons de concision, l'invention sera décrite plus en détail sur base d'un arrangement de lingotière tel que décrit dans la demande de brevet belge 2018/5193, à savoir avec une fibre optique logée dans un canal formé dans la paroi de la lingotière. Il doit toutefois être compris que selon un autre mode de réalisation de l'invention, la fibre optique peut-être logée dans une gorge formée à la surface de la lingotière et fermée par une languette, telle que décrit dans la demande de brevet belge déposée simultanément à la présente demande.

Une des plaques 22 de la lingotière 12 est représentée à plus grande échelle sur la figure 4, sur laquelle l'axe de coulée correspond à la direction verticale. La plaque 22 comporte dans sa paroi au moins un canal 24 s'étendant dans une direction non parallèle à l'axe de coulée de la lingotière 12. Plus précisément, le canal 24 présente un angle avec l'axe de coulée compris entre 75° et 105°. Ici, le canal 24 est perpendiculaire à l'axe de coulée. Les canaux 24 sont ici au nombre de quatre. Un capot de protection 26 est installé sur la zone de la plaque 22 où les canaux 24 débouchent pour les protéger.

Une fibre optique 28 est logée dans chacun des canaux 24. En référence aux figures 5 et 6, chaque fibre optique 28 comprend une gaine optique 30 ainsi qu'une âme 32 entourée par la gaine optique 30. La fibre optique 28 comprend dans son âme 32 plusieurs filtres de Bragg 34. La fibre optique 28 comporte au moins dix filtres de Bragg 10 par mètre, de préférence au moins vingt filtres de Bragg par mètre, de manière préférée au moins trente filtres de Bragg par mètre, et de manière encore plus préférée au moins quarante filtres de Bragg par mètre. A titre de variante de réalisation, on pourrait prévoir que la lingotière ne contienne qu'une seule fibre optique. Dans ce qui suit, on considérera que l'installation 2 ne comporte qu'une fibre optique pour faciliter sa description.

Le fonctionnement de la fibre optique 28 est illustré en figure 6. Les filtres de Bragg 34 sont des filtres qui permettent de réfléchir la lumière sur une plage de longueur d'onde centrée sur une valeur prédéterminée, dite longueur d'onde réfléchie, réglable par le constructeur du filtre. Cette valeur prédéterminée est par ailleurs une fonction notamment de la température à laquelle se situe le filtre, de sorte qu'on peut écrire pour chaque filtre : ${λ}_{réfléchie} = f \left({λ}_{0}, T\right)$ où λ_{réfléchie} est la longueur d'onde effectivement réfléchie par le filtre, f est une fonction connue, T est la température du filtre et λ₀ la longueur d'onde réfléchie par le filtre à une température prédéterminée, par exemple à température ambiante.

Ces deux propriétés permettent d'utiliser la fibre optique 28 en tant que capteur de température. Dans un premier temps, on installe dans la fibre optique 28 des filtres de Bragg 34 ayant des valeurs de longueur d'onde réfléchie λ₀ distinctes et choisies, par exemple décalée une à une de 5 nanomètres. On envoie ensuite un faisceau lumineux présentant un spectre polychromatique 35a, par exemple de la lumière blanche, dans la fibre optique 28 puis on détermine les pics de longueurs d'onde représentées dans le spectre du faisceau réfléchi 35b. A chaque pic, on compare la valeur mesurée λ_{réfléchie} et la valeur théorique de la longueur d'onde réfléchie à température ambiante λ₀, et on calcule la température T du filtre en question grâce à la fonction f. De manière alternative, il est aussi possible d'effectuer ces étapes sur la base des creux dans le spectre du faisceau transmis 35c si la configuration du canal 24 dans lequel est logée la fibre optique 28 le permet.

Ainsi, l'installation de la fibre optique 28 dans une des plaques 22 de la lingotière 12 permet de mesurer la température de cette plaque, notamment de sa paroi en contact avec le métal coulé, en des positions prédéterminées suivre son évolution dans le temps. Afin d'obtenir un nombre suffisant de points de mesure, il est préféré de placer au moins une fibre optique 28 dans deux plaques 22 en vis-à-vis, voire dans chacune des quatre plaques 22 de la lingotière 12.

Aux fins de l'équilibrage de l'écoulement de l'acier liquide dans la lingotière 12, l'installation 2 comprend en outre :
- un émetteur-récepteur agencé pour envoyer de la lumière dans la fibre optique 28 et recevoir de la lumière réfléchie et/ou transmise par la fibre optique 28,
- un processeur agencé pour :
   a) transformer des données sur la lumière réfléchie et/ou transmise reçue par l'émetteur-récepteur en une information sur l'écoulement dans la lingotière;
   b) comparer cette information avec un modèle prédéfini,
   c) déterminer les actions d'ajustement à prendre pour équilibrer l'écoulement;
   d) émettre un signal de commande vers un système d'ajustement, et
- un système d'ajustement agencé pour ajuster l'écoulement de l'acier dans la lingotière 12 en fonction d'un signal de commande émis par le processeur.

Le fonctionnement de ces éléments va être décrit dans ce qui suit.

A tout moment lors de l'écoulement, on effectue des mesures d'un ensemble de caractéristiques de l'écoulement dans la lingotière 12. En particulier, l'émetteur-récepteur envoie de la lumière dans la fibre optique 28 et on mesure la température de la paroi de la lingotière 12 grâce à la lumière réfléchie et/ou transmise par la fibre optique 28. Mais de manière plus générale, on analyse des caractéristiques thermiques de l'acier présent dans la lingotière 12.

On compare ensuite, à l'aide du processeur, la mesure de ces caractéristiques avec un modèle prédéfini. Il peut par exemple s'agir de mesures de ces mêmes caractéristiques préalablement réalisées dans des conditions normales d'écoulement, c'est-à-dire lorsque l'écoulement n'est pas perturbé.

Si la mesure ne s'écarte pas du modèle d'une distance prédéterminée, on interprète la comparaison comme signifiant qu'aucune perturbation de l'écoulement n'a eu lieu. Aucune mesure d'ajustement de l'écoulement n'est donc à entreprendre. On répète de préférence en continu ces étapes de mesure et de comparaison tout au long de l'écoulement.

Dans le cas contraire, on interprète la comparaison comme signifiant qu'au moins une perturbation a eu lieu et qu'il faut donc ajuster l'écoulement. En tenant compte de la comparaison, le processeur détermine des actions d'ajustement à prendre pour équilibrer l'écoulement puis émet un signal de commande vers des moyens d'ajustement qui permettent la réalisation des actions d'ajustement.

Dans le cas où le processeur détecte une mesure qui s'écarte trop du modèle, on peut prévoir l'émission d'un signal d'alarme, voire même l'arrêt des opérations de coulée.

Les actions d'ajustement peuvent consister en le déplacement du répartiteur 8 suivant une direction parallèle à l'axe longitudinal de la lingotière 12 à l'aide d'un chariot porte-répartiteur 36 de l'installation 2. Etant donné que la busette 11 est solidaire du répartiteur 8, ce déplacement permet un mouvement de la busette 11 par rapport à la lingotière 12. Ce faisant, on rétablit une symétrie dans l'écoulement du métal liquide.

On réalise alors de nouveau les étapes de mesure et de comparaison pour déterminer si le déplacement de la busette 11 a eu l'effet escompté. On peut prévoir de continuer ce déplacement tant que l'écart entre la mesure et le modèle reste supérieur à la distance prédéterminée. Une fois que cette distance devient inférieure à la distance prédéterminée, on désactive le chariot porte-répartiteur de sorte qu'on arrête le déplacement de la busette 11. Cependant, on continue d'effectuer les opérations de mesure et de comparaison afin de détecter un éventuel nouvel incident.

### Nomenclature

2 : installation (de coulée continue de métaux)
4 : poche
6 : bras motorisé
8 : répartiteur
10 : quenouille
11 : busette de protection
12 : lingotière
14 : dispositifs de refroidissement
16 : guide
18 : surface externe solidifiée
20 : noyau liquide
22 : plaque
24 : canal
26 : capot de protection
28 : fibre optique
30 : gaine optique
32 : âme
34 : filtre de Bragg
35a : spectre polychromatique
35b : spectre du faisceau réfléchi
36c : spectre du faisceau transmis
36 : chariot porte-répartiteur

## Revendications

1. Procédé pour équilibrer un écoulement d'acier liquide dans une lingotière (12), dans lequel l'acier est introduit dans la lingotière (12) depuis un répartiteur (8) au travers d'une busette de protection (11) débouchant sous le niveau d'acier dans la lingotière (12), comprenant les étapes suivantes :
a) acquisition d'un ensemble de caractéristiques de l'écoulement dans la lingotière (12) par une analyse des caractéristiques thermiques de l'acier dans la lingotière (12) comprenant une mesure de la température de la lingotière (12) en plusieurs positions,
b) comparaison des caractéristiques de l'écoulement acquises à l'étape précédente avec un modèle prédéfini et détermination des actions d'ajustement à prendre pour équilibrer l'écoulement, et
c) ajustement de l'écoulement en opérant un mouvement relatif entre la busette (11) et la lingotière (12) suivant une direction parallèle à l'axe longitudinal de la lingotière (12).

2. Procédé selon la revendication précédente, dans lequel les étapes a) à c) sont répétées en continu pendant les opérations de coulée.

3. Procédé selon l'une quelconque des revendications précédentes, dans lequel la lingotière (12) est du type constituée par un assemblage de plaques métalliques (22) adossées à des dispositifs de refroidissement (14) configurés pour permettre le refroidissement des plaques métalliques (22) par la circulation d'un fluide de refroidissement, comprenant une fibre optique (28), comportant une pluralité de filtres de Bragg (34), s'étendant dans une paroi d'au moins une desdites plaques (22), la fibre optique (28) s'étendant dans une direction non parallèle à l'axe de coulée de la lingotière (12).

4. Procédé suivant la revendication précédente, comprenant en outre les étapes suivantes :
- mesure de la température d'au moins une paroi de la lingotière (12) au moyen de la fibre optique (28), et
- ajustement de l'écoulement.

5. Procédé selon l'une quelconque des revendications précédentes dans lequel le mouvement relatif entre la busette (11) et la lingotière (12) est opéré à la fois suivant une direction parallèle à l'axe longitudinal de la lingotière (12) et par décalage angulaire de la busette selon l'axe longitudinal de la lingotière (12).

6. Procédé selon l'une quelconque des revendications précédentes, dans lequel la busette (11) est solidaire du répartiteur (8) et le mouvement relatif entre la busette (11) et la lingotière (12) est réalisé en déplaçant le répartiteur (8) par rapport à la lingotière (12).

7. Système de coulée continue d'acier liquide d'un répartiteur vers une lingotière de coulée continue, comprenant :
- un répartiteur (8),
- une lingotière (12) du type constituée par un assemblage de plaques métalliques (22) adossées à des dispositifs de refroidissement (14) configurés pour permettre le refroidissement des plaques métalliques (22) par la circulation d'un fluide de refroidissement, comprenant une fibre optique (28), comportant une pluralité de filtres de Bragg (34), s'étendant dans une paroi d'au moins une desdites plaques (22), la fibre optique (28) s'étendant dans une direction non parallèle à l'axe de coulée de la lingotière (12),
- une busette de protection (11) dont l'extrémité inférieure débouche sous le niveau d'acier dans la lingotière (12) pendant la coulée de l'acier, la busette (11) étant solidaire du répartiteur (8),
- un émetteur-récepteur agencé pour envoyer de la lumière dans la fibre optique (28) et recevoir de la lumière réfléchie et/ou transmise par la fibre optique (28),
- un processeur agencé pour :
a) transformer des données sur la lumière réfléchie et/ou transmise reçue par l'émetteur-récepteur en une information sur l'écoulement dans la lingotière (12) comprenant une mesure de la température de la lingotière (12) en plusieurs positions,
b) comparer cette information avec un modèle prédéfini,
c) déterminer les actions d'ajustement à prendre pour équilibrer l'écoulement,
d) émettre un signal de commande,
- des moyens d'ajustement (36) agencés pour recevoir le signal de commande et pour ajuster l'écoulement de l'acier dans la lingotière (12), en fonction du signal de commande, en opérant un mouvement relatif entre la busette (11) et la lingotière (12) suivant une direction parallèle à l'axe de coulée de la lingotière (12).

8. Système selon la revendication précédente, dans lequel les moyens d'ajustement (36) comprennent un chariot porte-répartiteur.

## Patentansprüche

1. Verfahren zum Ausgleichen eines Stroms von flüssigem Stahl in einer Kokille (12), bei dem der Stahl in die Kokille (12) von einem Verteiler (8) aus durch eine Schutzdüse (11) hindurch eingeleitet wird, die unter der Füllstandshöhe des Stahls in der Kokille (12) ausmündet, umfassend die folgenden Schritte:
a) Erfassen einer Gruppe von Merkmalen des Stroms in der Kokille (12) durch eine Analyse der thermischen Merkmale des Stahls in der Kokille (12), umfassend eine Messung der Temperatur der Kokille (12) in verschiedenen Positionen,
b) Vergleichen der im vorangegangenen Schritte erfassten Merkmale des Stroms mit einem vordefinierten Modell und Bestimmen der Anpassungshandlungen, die zu ergreifen sind, um den Strom auszugleichen, und
c) Anpassen des Stroms, indem eine relative Bewegung zwischen der Düse (11) und der Kokille (12) in einer Richtung ausgeführt wird, die zu der Längsachse der Kokille (12) parallel ist.

2. Verfahren nach dem vorhergehenden Anspruch, bei dem die Schritte a) bis c) während der Gießvorgänge kontinuierlich wiederholt werden.

3. Verfahren nach einem der vorhergehenden Ansprüche, bei dem die Kokille (12) des Typs ist, der durch ein Zusammenfügen von Metallplatten (22) gebildet ist, die an Kühlvorrichtungen (14) angebaut sind, die eingerichtet sind, um das Kühlen der Metallplatten (22) durch das Umlaufen eines Kühlfluids zu gestatten, umfassend eine Lichtwellenleiterfaser (28), die eine Mehrzahl von Bragg-Filtern (34) aufweist, die sich in einer Wand wenigstens einer der Platten (22) erstrecken, wobei die Lichtwellenleiterfaser (28) sich in einer Richtung erstreckt, die zu der Gießachse der Kokille (12) nicht parallel ist.

4. Verfahren nach einem der vorhergehenden Anspruch, umfassend ferner die folgenden Schritte:
- Messen der Temperatur wenigstens einer Wand der Kokille (12) mittels der Lichtwellenleiterfaser (28) und
- Anpassen des Stroms.

5. Verfahren nach einem der vorhergehenden Ansprüche, bei dem die relative Bewegung zwischen der Düse (11) und der Kokille (12) gleichzeitig in einer Richtung, die zu der Längsachse der Kokille (12) parallel ist, und durch Winkelverschiebung der Düse entlang der Längsachse der Kokille (12) ausgeführt wird.

6. Verfahren nach einem der vorhergehenden Ansprüche, bei dem die Düse (11) mit dem Verteiler (8) fest verbunden ist und die relative Bewegung zwischen der Düse (11) und der Kokille (12) realisiert wird, indem der Verteiler (8) gegenüber der Kokille (12) bewegt wird.

7. System zum Stranggießen von flüssigem Stahl aus einem Verteiler zu einer Stranggießkokille hin, umfassend:
- einen Verteiler (8),
- eine Kokille (12) des Typs, der durch ein Zusammenfügen von Metallplatten (22) gebildet ist, die an Kühlvorrichtungen (14) angebaut sind, die eingerichtet sind, um das Kühlen der Metallplatten (22) durch das Umlaufen eines Kühlfluids zu gestatten, umfassend eine Lichtwellenleiterfaser (28), die eine Mehrzahl von Bragg-Filtern (34) aufweist, die sich in einer Wand wenigstens einer der Platten (22) erstrecken, wobei die Lichtwellenleiterfaser (28) sich in einer Richtung erstreckt, die zu der Gießachse der Kokille (12) nicht parallel ist,
- eine Schutzdüse (11), deren unteres Ende unter der Füllstandshöhe des Stahls in der Kokille (12) während des Gießens von Stahl ausmündet, wobei die Düse (11) mit dem Verteiler (8) fest verbunden ist,
- einen Sender-Empfänger, der vorgesehen ist, um Licht in die Lichtwellenleiterfaser (28) zu senden und um reflektiertes und/oder durch die Lichtwellenleiterfaser (28) übertragenes Licht zu empfangen,
- einen Prozessor, der vorgesehen ist, um:
a) Daten über das reflektierte und/oder durch die Lichtwellenleiterfaser (28) übertragene Licht in eine Information über den Strom in der Kokille (12) umzuwandeln, die eine Messung der Temperatur der Kokille (12) in verschiedenen Positionen umfasst,
b) Vergleichen dieser Information mit einem vordefinierten Modell,
c) Bestimmen der Anpassungshandlungen, die zu ergreifen sind, um den Strom auszugleichen,
d) Ausgeben eines Steuersignals,
- Anpassungsmittel (36), die vorgesehen sind, um das Steuersignal zu empfangen und um den Strom des Stahls in der Kokille (12), in Abhängigkeit von dem Steuersignal, anzupassen, indem eine relative Bewegung zwischen der Düse (11) und der Kokille (12) in einer Richtung ausgeführt wird, die zu der Gießachse der Kokille (12) parallel ist.

8. System nach dem vorhergehenden Anspruch, wobei die Anpassungsmittel (36) einen Verteilerträgerschlitten umfassen.

## Claims

1. Method for balancing a flow of liquid steel in a casting mold (12), wherein the steel is introduced into the casting mold (12) from a tundish (8) through a protective nozzle (11) opening below the level of steel in the casting mold (12), comprising the following steps:
a) acquisition of a set of characteristics of the flow in the casting mold (12) by an analysis of the thermal characteristics of the steel in the casting mold (12) comprising a measurement of the temperature of the casting mold (12) in several positions,
b) comparison of the flow characteristics acquired in the preceding step against a predetermined model and determination of the adjustment actions to be taken in order to balance the flow, and
c) adjustment of the flow by operating a relative movement between the nozzle (11) and the casting mold (12) in a direction parallel to the longitudinal axis of the casting mold (12).

2. Method according to the preceding claim, in which steps a) to c) are repeated continuously during the casting operations.

3. Method according to any one of the preceding claims, wherein the casting mold (12) is of the type consisting of an assembly of metal plates (22) backed by cooling devices (14) which are configured to allow the metal plates (22) to be cooled by the circulation of a cooling fluid, comprising an optical fiber (28), comprising a plurality of Bragg filters (34), extending in a wall of at least one of said plates (22), the optical fiber (28) extending in a direction not parallel to the pouring axis of the casting mold (12).

4. Method according to the preceding claim, further comprising the following steps:
- measurement of the temperature of at least one wall of the casting mold (12) by means of the optical fiber (28), and
- adjustment of the flow.

5. Method according to any one of the preceding claims, wherein the relative movement between the nozzle (11) and the casting mold (12) is operated both in a direction parallel to the longitudinal axis of the casting mold (12) and by angularly offsetting the nozzle along the longitudinal axis of the casting mold (12).

6. Method according to any one of the preceding claims, wherein the nozzle (11) is secured to the tundish (8) and the relative movement between the nozzle (11) and the casting mold (12) is carried out by moving the tundish (8) with respect to the casting mold (12).

7. System for continuous casting of liquid steel from a tundish to a continuous casting mold, comprising:
- a tundish (8),
- a casting mold (12) of the type consisting of an assembly of metal plates (22) backed by cooling devices (14) which are configured to allow the metal plates (22) to be cooled by the circulation of a cooling fluid, comprising an optical fiber (28), comprising a plurality of Bragg filters (34), extending in a wall of at least one of said plates (22), the optical fiber (28) extending in a direction not parallel to the pouring axis of the casting mold (12),
- a protective nozzle (11) the lower end of which opens below the level of the steel in the casting mold (12) while the steel is being poured, the nozzle (11) being secured to the tundish (8),
- an emitter-receiver designed to send light into the optical fiber (28) and to receive the light reflected and/or transmitted by the optical fiber (28),
- a processor designed to:
a) convert the data pertaining to the reflected and/or transmitted light received by the emitter-receiver into information pertaining to the flow in the casting mold (12) comprising a measurement of the temperature of the casting mold (12) in several positions,
b) compare this information against a predefined model,
c) determine the adjustment actions to be taken in order to balance the flow,
d) emit a control signal,
- adjustment means (36) designed to receive the control signal and to adjust the flow of the steel in the casting mold (12) as a function of the control signal, by operating a relative movement between the nozzle (11) and the casting mold (12) in a direction parallel to the longitudinal axis of the casting mold (12).

8. System according to the preceding claim, wherein the adjustment means (36) comprise a tundish car.
